# EUROPÄISCHE PATENTSCHRIFT

(11) **EP 2 920 542 B1**
(45) Veröffentlichungstag und Bekanntmachung des Hinweises auf die Patenterteilung: **26.04.2017**
(21) Anmeldenummer: 13794855.0
(22) Anmeldetag: 15.11.2013
(51) Int. Cl.: F42B 12/34, F42B 12/74, F42B 12/78

(54) **GESCHOSS MIT GELÖTETEM GESCHOSSKERN**
PROJECTILE HAVING A SOLDERED PROJECT CORE
PROJECTILE À NOYAU SOUDÉ

(30) Priorität: 15.11.2012 DE 102012022357
(43) Veröffentlichungstag der Anmeldung: 23.09.2015
(73) Patentinhaber: RUAG Ammotec GmbH, 90765 Fürth (DE)
(72) Erfinder: RIESS, Heinz, 90765 Fürth (DE)
(74) Vertreter: Uppena, Franz
(86) Internationale Anmeldenummer: PCT/EP2013/073920
(87) Internationale Veröffentlichungsnummer: WO 2014/076228

(56) Entgegenhaltungen:
- WO-A1-97/20185
- WO-A1-2004/053423
- WO-A1-2009/111654
- WO-A2-2012/055381
- DE-A1-102005 039 545

## Beschreibung

Die Erfindung betrifft ein Geschoss mit einem Geschossboden, einem angrenzenden zylinderförmigen hinteren Bereich und einem vorderen Bereich, der als Ogive ausgebildet ist, und das Geschoss zwei Geschosskerne und einen Geschossmantel aufweist. WO 2009/111654 A1 offenbart ein Geschoss mit einem Geschossboden, einem angrenzenden zylinderförmigen hinteren Bereich und einem vorderen Bereich, der als Ogive ausgebildet ist, wobei das Geschoss einen Geschosskern und einen Geschossmantel aufweist, wobei der Geschosskern im zylinderförmigen hinteren Bereich mit dem Geschossmantel über seine gesamte axiale Länge verlötet ist.

Geschosse mit zwei Geschosskernen sind beispielsweise aus DE 10 2005 039545 A1 und WO 97/20185 A1 bekannt.

Der Erfindung liegt die Aufgabe zugrunde, ein derartiges Geschoss so weiterzubilden, dass beim Auftreffen des Geschosses auf einen Wildkörper der Geschosskern und der Geschossmantel gleichzeitig beginnen sich zu deformieren bis zum doppelten oder 3-fachen Geschossdurchmesser.

Erfindungsgemäß wird diese Aufgabe durch ein Geschoss nach dem Anspruch 1 gelöst.

Dadurch, dass der Geschosskern im zylinderförmigen hinteren Bereich mit dem Geschossmantel über seine gesamte axiale Länge verlötet ist, beginnen beim Auftreffen des Geschosses auf einen Wildkörper der Geschosskern und der Geschossmantel gleichzeitig sich zu deformieren bis zum doppelten oder 3-fachen Geschossdurchmesser. Die Geschossmasse bleibt dabei bis zu 100 % stabil, da durch die Verlötung keine Zerlegung erfolgt.

Im vorderen Bereich des Geschosses ist ein zerlegbarer zweiter Geschosskern angeordnet, der mit dem Geschossmantel verpresst und nicht verlötet ist. Dieses Geschoss ist dann als Teilzerlegungsgeschoss zu verwenden. Dieses Geschoss besteht somit aus einem Geschossmantel und zwei Geschosskernen, wobei ausschließlich der Geschosskern im an den Geschossboden angrenzenden zylinderförmigen hinteren Bereich mit dem Geschossmantel verlötet ist. Im vorderen Bereich, der als Ogive ausgebildet ist, ist der zweite Geschosskern angeordnet, der mit dem Geschossmantel verpresst und nicht verlötet ist.

Beim Auftreffen dieses Teilzerlegungsgeschosses auf einen Wildkörper beginnt die Teilzerlegung des Geschosses. Der vordere verpresste und nicht verlötete zweite Kern im Geschossmantel beginnt sich mit dem Geschossmantel bis zum verlöteten Kern zu zerlegen und gibt über die entstehenden Splitter einen Teil seiner Energie ab. Der verlötete Geschosskern bildet mit dem Geschossmantel weiterhin eine feste Verbindung und dadurch einen definierten Restkörper für den Ausschuss aus dem Wildkörper. Die Energieabgabe im Wildkörper wird durch das Gewichtsverhältnis zwischen dem verlöteten und gepressten Kern bei gleichem Geschossgewicht gesteuert.

### Beispiele:

70 % zerlegbare Masse des zweiten Geschosskerns bedeutet eine hohe Schockwirkung und eine geringe Tiefenwirkung im Wildkörper 30 % zerlegbare Masse des zweiten Geschosskerns bedeutet eine geringe Schockwirkung und eine hohe Tiefenwirkung im Wildkörper

Bevorzugt sind im Geschossmantel innen und/oder außen Sollbruchstellen angeordnet. Beim Deformationsgeschoss wird hierdurch eine schnellere Deformation beim Auftreffen des Geschosses auf den Wildkörper eingeleitet. Beim Teilzerlegungsgeschoss wird hierdurch eine schnellere Teilzerlegung beim Auftreffen des Geschosses auf den Wildkörper eingeleitet.

In einer Ausführungsform sind die Sollbruchstellen axial verlaufende Ritzen oder Einkerbungen, wodurch die axiale Deformation oder axiale Teilzerlegung verbessert ist.

In einer anderen Ausführungsform sind im verlöteten Kern in axialer Richtung verlaufende Sollbruchstellen angeordnet. Diese Sollbruchstellen werden bevorzugt nach dem Verlöten von der Spitze aus, zum Beispiel mit einem Stempel, eingebracht. Diese in axialer Richtung verlaufende Sollbruchstellen können unterschiedliche Geometrien aufweisen. Mit diesen Sollbruchstellen lassen sich die Deformationen steuern. Die Sollbruchstellen können zum Beispiel einen keilförmigen Querschnitt aufweisen. Der zu verwendende Stempel wäre in diesem im Querschnitt keilförmig ausgebildet.

Der Geschossmantel besteht aus lötbaren Materialien, bevorzugt Kupfer oder Stahl und seinen Legierungen.

Der verlötete Geschosskern besteht aus lötbaren und verformbaren bleifreien Materialien, bevorzugt Zinn und seine Legierungen.

Der zerlegbare zweite Geschosskern besteht aus bleifreien verformbaren/zerlegbaren Materialien, bevorzugt Zinn und seine Legierungen.

Der zerlegbare zweite Geschosskern kann aus verpressten Granulaten oder aus Materialien mit eingearbeiteten Sollbruchstellen, vorzugsweise Zinn oder seine Legierungen bestehen.

Nachfolgend wird die Erfindung anhand von drei Figuren näher erläutert.

In den Figuren 1 und 3 ist ein erfindungsgemäßes Deformationsgeschoss 7 gezeigt.

Das Deformationsgeschoss 7 besteht aus einem Geschossmantel 6 und einem Geschosskern 4. Der Geschosskern 4 ist mit dem Geschossmantel 6 verlötet und bildet durch die Lötung eine feste Verbindung zwischen Geschossmantel 6 und Geschosskern 4. Verlötet wird die gesamte axiale Länge des Geschosskerns 4 mit dem Geschossmantel 6, d.h. der gesamte Geschosskern 4 ist mit dem Geschossmantel 6 verlötet. Auf dem Geschossmantel 6 sind innen oder außen Sollbruchstellen eingebracht, die jedoch auf den Figuren 1 und 3 nicht zu sehen sind, da sie zu klein sind. Bevorzugt bestehen diese Sollbruchstellen aus axialen Ritzen, d. h. der Geschossmantel 6 ist in axialer Richtung eingeritzt.

Im Geschossmantel 6 können innen oder außen vorzugsweise zwischen 2 und 20 Sollbruchstellen angebracht werden um eine schnellere Deformation beim Auftreffen des Deformationsgeschosses 7 auf den Wildkörper einzuleiten.

Im verlöteten Kern 4 (siehe Figur 3) können in axialer Richtung unterschiedliche Geometrien von Sollbruchstellen 9 eingebracht werden um eine definierte Deformation zu gewährleisten. Diese Sollbruchstellen 9 werden nach dem Verlöten zum Beispiel mit einem Stempel eingebracht. Die Sollbruchstelle 9 gemäß Figur 3 ist mit einem Stempel eingepresst worden nach dem Verlöten.

Beim Auftreffen des Deformationsgeschosses 7 auf dem Wildkörper beginnt die Deformation. Durch die Verlötung des Geschosskerns 4 mit dem Geschossmantel 6, deformieren Geschosskern 4 und Geschossmantel 6 gleichzeitig bis zum doppelten oder 3-fachen Geschossdurchmesser mit einer stabilen Geschossmasse bis nahe 100 %.

In Figur 2 ist ein erfindungsgemäßes Teilzerlegungsgeschoss 8 gezeigt.

Das Teilzerlegungsgeschoss 8 besteht aus einem Geschossmantel 6 und zwei Kernen 4, 5, wobei ausschließlich der hintere Geschosskern 4 in Richtung Geschossboden 1 mit dem Geschossmantel 6 verlötet ist. Mit hinteren Bereich 2 ist der zylinderförmige Bereich des Teilzerlegungsgeschoss 8 gemeint. Den vorderen Teil 3 des Teilzerlegungsgeschosses 8 bildet die Ogive. Im vorderen Teil 3 des Teilzerlegungsgeschosses 8 ist ein zweiter Geschosskern 5 angeordnet, der nicht mit dem Geschossmantel 6 verlötet ist, sondern nur eingepresst wurde.

Dadurch wird eine feste Verbindung nur zwischen dem hinteren Geschosskern 4 und dem Geschossmantel 6 gewährleistet. Der vordere zweite Geschosskern 5 in der Ogive wird mit dem Geschossmantel 6 nur verpresst und nicht verlötet. Im Geschossmantel 6 können (wie auch beim Deformationsgeschoss gemäß der Figuren 1 und 3) innen oder außen Sollbruchstellen, vorzugsweise zwischen 2 und 20 angebracht werden, um eine schnellere Teilzerlegung des Teilzerlegungsgeschosses 8 beim Auftreffen auf den Wildkörper einzuleiten. Bevorzugt sind diese Sollbruchstellen axial verlaufende Ritze oder Einkerbungen.

### Materialien:

### a) Deformationsgeschoss

Für den Geschossmantel 6 können alle lötbaren Materialien verwendet werden, vorzugsweise Kupfer (Cu) und Stahl und seine Legierungen.
Als Geschosskern 4 können alle lötbaren und gut verformbaren bleifreien Materialien verwendet werden, vorzugsweise Zinn und seine Legierungen.

### b) Teilzerlegungsgeschoss

Für den Geschossmantel 6 können alle lötbaren Materialien verwendet werden, vorzugsweise Cu und Stahl und seine Legierungen
Als Geschosskern 4 können alle lötbaren und gut verformbaren bleifreien Materialien verwendet werden, vorzugsweise Zinn und seine Legierungen.

Für den zerlegbaren zweiten Geschosskern 5 können alle bleifreien gut verformbaren und zerlegbaren Materialien, auch Granulate oder Kerne mit eingearbeiteten Sollbruchstellen, vorzugsweise Zinn oder seine Legierungen verwendet werden. Bei der Herstellung durch Pressen sollte eine Presskraft kleiner 6 t verwendet werden.

## Patentansprüche

1. Geschoss mit einem Geschossboden (1), einem angrenzenden zylinderförmigen hinteren Bereich (2) und einem vorderen Bereich (3), der als Ogive ausgebildet ist, wobei das Geschoss einen Geschosskern (4) und einen Geschossmantel (6) aufweist, wobei der Geschosskern (4) im zylinderförmigen hinteren Bereich (2) mit dem Geschossmantel (6) über seine gesamte axiale Länge verlötet ist, **dadurch gekennzeichnet, dass** im vorderen Bereich (3) ein zerlegbarer zweiter Geschosskern (5) angeordnet ist, der mit dem Geschossmantel (6) verpresst und nicht verlötet ist, und dass das Geschoss ein Teilzerlegungsgeschoss (8) ist.

2. Geschoss nach Anspruch 1, **dadurch gekennzeichnet, dass** auf dem Geschossmantel (6) innen und/oder außen Sollbruchstellen angeordnet sind.

3. Geschoss nach Anspruch 2, **dadurch gekennzeichnet, dass** die Sollbruchstellen axial verlaufende Ritzen oder Einkerbungen sind.

4. Geschoss nach einem der Ansprüche 1 bis 3, **dadurch gekennzeichnet, dass** im verlöteten Kern (4) in axialer Richtung verlaufende Sollbruchstellen (9) angeordnet sind.

5. Geschoss nach Anspruch 4, **dadurch gekennzeichnet, dass** die Sollbruchstellen (9) nach dem Verlöten von der Spitze (10) aus zum Beispiel mit einem Stempel eingebracht wurden.

6. Geschoss nach einem der Ansprüche 1 bis 5, **dadurch gekennzeichnet, dass** der Geschossmantel (6) aus lötbaren Materialien, bevorzugt Kupfer oder Stahl und seinen Legierungen besteht.

7. Geschoss nach einem der Ansprüche 1 bis 6, **dadurch gekennzeichnet, dass** der verlötete Geschosskern (4) aus lötbaren und verformbaren bleifreien Materialien, bevorzugt Zinn und seine Legierungen besteht.

8. Geschoss nach einem der Ansprüche 1 bis 6, **dadurch gekennzeichnet, dass** der zerlegbare zweite Geschosskern (5) aus bleifreien verformbaren/zerlegbaren Materialien, bevorzugt Zinn und seine Legierungen besteht.

9. Geschoss nach Anspruch 8, **dadurch gekennzeichnet, dass** der zerlegbare zweite Geschosskern (5) aus verpressten Granulaten oder aus Materialien mit eingearbeiteten Sollbruchstellen, vorzugsweise Zinn oder seine Legierungen besteht.

## Claims

1. A projectile having a projectile base (1), an adjacent cylindrical rear region (2) and a front region (3) which is formed as an ogive, wherein the projectile has a projectile core (4) and a projectile jacket (6), wherein the projectile core (4) is soldered in the cylindrical rear region (2) to the projectile jacket (6) over its entire axial length, **characterised in that** arranged in the front region (3) there is a decomposable second projectile core (5) that is compressed with and not soldered to the projectile jacket (6), and **in that** the projectile is a partially decomposing projectile (8).

2. A projectile according to claim 1, **characterised in that** predetermined breaking points are arranged on the projectile jacket (6) on the inside and/or on the outside.

3. A projectile according to claim 2, **characterised in that** the predetermined breaking points are axially extending scores or notches.

4. A projectile according to one of claims 1 to 3, **characterised in that** predetermined breaking points (9) extending in the axial direction are arranged in the soldered core (4).

5. A projectile according to claim 4, **characterised in that** the predetermined breaking points (9) were introduced after the soldering, starting from the tip (10), for example, with a stamp.

6. A projectile according to one of claims 1 to 5, **characterised in that** the projectile jacket (6) consists of solderable materials, preferably copper or steel and its alloys.

7. A projectile according to one of claims 1 to 6, **characterised in that** the soldered projectile core (4) consists of solderable and deformable lead-free materials, preferably tin and its alloys.

8. A projectile according to one of claims 1 to 6, **characterised in that** the decomposable second projectile core (5) consists of lead-free deformable/decomposable materials, preferably tin and its alloys.

9. A projectile according to claim 8, **characterised in that** the decomposable second projectile core (5) consists of compressed granulated materials or of materials with incorporated predetermined breaking points, preferably tin or its alloys.

## Revendications

1. Projectile comprenant un fond de projectile (1), une partie arrière (2) cylindrique adjacente et une partie avant (3) qui est réalisée comme ogive, le projectile présentant un noyau de projectile (4) et un manteau de projectile (6), le noyau de projectile (4) étant soudé dans la partie arrière (2) cylindrique au manteau de projectile (6), sur toute sa longueur axiale, **caractérisé en ce que** dans la partie avant (3), il est prévu un deuxième noyau de projectile (5) fragmentable qui est comprimé avec le manteau de projectile (6) et n'est pas soudé, et **en ce que** le projectile est un projectile à fragmentation partielle (8).

2. Projectile selon la revendication 1, **caractérisé en ce que** sur le manteau de projectile (6), des points destinés à la rupture sont disposés à l'intérieur et/ou à l'extérieur.

3. Projectile selon la revendication 2, **caractérisé en ce que** les points destinés à la rupture sont des rainures ou des encoches s'étendant dans la direction axiale.

4. Projectile selon l'une des revendications 1 à 3, **caractérisé en ce que** dans le noyau (4) soudé, il est prévu des points destinés à la rupture (9) s'étendant dans la direction axiale.

5. Projectile selon la revendication 4, **caractérisé en ce que**, après le soudage, les points destinés à la rupture (9) ont été réalisés en partant de la pointe, par exemple à l'aide d'un poinçon.

6. Projectile selon l'une des revendications 1 à 5, **caractérisé en ce que** le manteau de projectile (6) est constitué de matériaux soudables, de préférence de cuivre ou d'acier et de ses alliages.

7. Projectile selon l'une des revendications 1 à 6, **caractérisé en ce que** le noyau de projectile (4) soudé est constitué de matériaux exempts de plomb soudables et déformables, de préférence d'étain et de ses alliages.

8. Projectile selon l'une des revendications 1 à 6, **caractérisé en ce que** le deuxième noyau de projectile (5) fragmentable est constitué de matériaux exempts de plomb déformables/fragmentables, de préférence d'étain et de ses alliages.

9. Projectile selon la revendication 8, **caractérisé en ce que** le deuxième noyau de projectile (5) fragmentable est constitué de granulés comprimés ou de matériaux comportant des points destinés à la rupture intégrés, de préférence d'étain ou de ses alliages.
